# EUROPÄISCHE PATENTSCHRIFT

(11) **EP 0 121 685 B1**
(45) Veröffentlichungstag und Bekanntmachung des Hinweises auf die Patenterteilung: **20.07.1988**
(21) Anmeldenummer: 84101474.9
(22) Anmeldetag: 13.02.1984
(51) Int. Cl.: E04B 1/00

(54) **Druckelement in einem wärmedämmenden Bauteil für vorkragende Gebäudeteile**
Pressure element in a heat insulating structural member for projecting parts of buildings
Elément soumis à la compression dans un élément de construction isolant pour parties de bâtiment faisant ressaut

(30) Priorität: 15.03.1983 DE 3309254
(43) Veröffentlichungstag der Anmeldung: 17.10.1984
(73) Patentinhaber: Schöck, Eberhard, D-7570 Baden-Baden-Varnhalt (DE); Dierichs, Manfred, D-7570 Baden-Baden-Varnhalt (DE)
(72) Erfinder: Schöck, Eberhard, D-7570 Baden-Baden-Varnhalt (DE); Dierichs, Manfred, D-7570 Baden-Baden-Varnhalt (DE)
(74) Vertreter: Henkel, Feiler, Hänzel & Partner

(56) Entgegenhaltungen:
- DE-A- 3 116 381
- DE-B- 3 005 571

## Beschreibung

Die Erfindung betrifft ein wärmedämmendes Bauteil, das zwischen einem von einem Gebäude vorkragenden Gebäudeteil und dem Gebäude angeordnet ist und aus einem länglichem Isolierkörper aus thermisch isolierendem Material mit sich im wesentlichen quer zum Izolierkörper erstreckenden und seitlich vorstehenden Bewehrungselementen besteht, in den ein oder mehrere Druckelemente aus druckfestem Material zur Übertragung von Druckkräften integriert sind, die aus mindestens einem Stab bestehen, der in seiner Längsrichtung quer zum Isolierkörper angeordnet ist.

Bei Gebäuden, die vorkragende Wandteile, wie beispielsweise Balkone, Loggien, Außenpodeste, Hauseingangsplatten o. dgl. aufweisen, besteht neben dem Problem einer unerwünschten Wärmeableitung infolge der Bildung von Kältebrücken das weitere Problem, daß die vorkragenden Gebäudeteile und die unmittelbar anschließenden Wandteile des Gebäudes aufgrund von Temperaturunterschieden unterschiedliche Längen-Dehnbewegungen ausführen. Dies kann sich insbesondere bei langen vorkragenden Wandteilen nachteilig auswirken und zur Bildung von Rissen und sonstigen Bauschäden führen.

Durch die DE-C-3 005 571 ist ein Bauelement zur Wärmedämmung bei Gebäuden bekannt geworden, das zur Lösung dieser Probleme in den Isolierkörper als verbindendes Kernelement integriert ist und dem Querschnitt des Isolierkörpers entsprechende Abmessungen besitzt. Bei diesem Druckelement besteht die Gefahr, daß es an beiden Seiten mit einer rauhen Oberfläche einerseits an dem Beton des im Gebäude liegenden Wandteils, beispielsweise an der Zwischendecke, und andererseits an dem Beton des vorkragenden Gebäudeteils haftet und keine Relativbewegung zuläßt. Wenn sich die vorkragenden Gebäudeteile in vertikaler oder auch in horizontaler Richtung aufgrund thermischer Längendehnung gegenüber der Gebäudewand bewegen, können hierdurch hohe zusätzliche Beanspruchungen für die verbundenen Bauteile entstehen, die zu dauernden Schäden führen können.

Der Erfindung liegt daher die Aufgabe zugrunde, ein Druckelement zu schaffen, das trotz einer hohen Druckfestigkeit und einer langen Lebensdauer die mechanischen Spannungen bei einer Bewegung des auskragenden Gebäudeteils gegenüber dem Gebäude aufzunehmen vermag, ohne daß Beanspruchungen entstehen, die zu Schäden am Gebäude, am auskragenden Gebäudeteil oder am Druckelement führen können.

Diese Aufgabe wird bei dem anfangs genannten Druckelement erfindungsgemäß dadurch gelöst, daß der Stab aufgrund seiner Schlankheit in der Lage ist, temperaturbedingten Längsbewegungen des vorkragenden Gebäudeteils gegenüber dem Gebäude elastisch zu folgen und daß die Enden des Stabes sich in ihrer Längsrichtung über den Isolierkörper hinaus in das Gebäude und in das vorkragende Gebäudeteil jeweils hineinerstrecken.

Dieses Bauteil weist die folgenden wesentlichen Vorteile auf:

Es besitzt eine hohe Druckfestigkeit und durch seinen relativ geringen Querschnitt eine gewünschte geringe Wärmeleitfähigkeit. Seine relativ hohe Elastizität erlaubt es, horizontalen Verschiebungen des vorkragenden Gebäudeteiles folgen zu können, ohne daß beträchtliche mechanische Beanspruchungen auftreten. Hierdurch ist auch eine lange Lebensdauer der Druckelemente gewährleistet.

Die Erfindung wird im folgenden anhand von in den Figuren dargestellten Ausführungsbeispielen näher erläutert.

Es zeigen:
Fig. 1 einen Querschnitt durch ein Bauteil mit einem Druckelement gemäß einem ersten Ausführungsbeispiel,
Fig. 2 einen Querschnitt durch das Druckelement gemäß einem Ausführungsbeispiel,
Fig. 3a einen Schnitt in Längsrichtung durch ein Bauteil mit integrierten Druckelementen gemäß einem zweiten Ausführungsbeispiel,
Fig. 3b einen Schnitt in Querrichtung durch das Bauteil gemäß Fig. 3a,
Fig. 4 einen Querschnitt durch ein Bauteil mit einem Druckelement gemäß einem dritten Ausführungsbeispiel.

Fig. 1 zeigt einen Teil des Gebäudes, beispielsweise eine Betondecke 1, und ein Betonteil des vorkragenden Gebäudeteiles, beispielsweise eine Balkonplatte 2. Zwischen diesen ist in bekannter Weise ein wärmedämmendes Fertigbauteil mit einem Isolierkörper 3 angeordnet. Die Längsrichtung dieses Isolierkörpers 3 erstreckt sich senkrecht zur Schnittebene. Der Isolierkörper 3 wird von nicht gezeigten Bewehrungsstäben durchquert, die zum Teil horizontal zur Aufnahme von Zugspannungen und zum Teil schräg zur Aufnahme auch vertikaler Kräfte durch den Isolierkörper verlaufen. Normalerweise im unteren Teil des Isolierkörpers befinden sich Druckelemente, die zur Übertragung von Druckkräften von dem vorkragendem Gebäudeteil auf das Gebäude dienen. Ein derartiges Druckelement 5 wird in der Anordnung nach Fig. 1 durch zu einem Bündel zusammengefaßte Druckstäbe gebildet. Diese zu einem Bündel zusammengefaßten Druckstäbe werden über die Breite des Isolierkörpers 3 hinaus in die angrenzenden Betonplatten 1 und 2 geführt, wobei es vorteilhaft ist, die Enden der Stäbe im Beton auseinanderlaufen zu lassen, um eine bessere Verankerung der Druckstäbe zu erreichen. Das Bündel von Druckstäben ist in Fig. 2 im Querschnitt dargestellt. Durch seinen geringen Querschnitt kann das stabförmige Druckelement Verschiebungen der Balkonplatte 2 senkrecht zur Schnittebene sehr leicht folgen, ohne daß größere mechanische Beanspruchungen auftreten.

Das in Fig. 2 im Querschnitt dargestellte Druckelement besteht aus mehreren runden Druckstäben 5 gleichen Querschnitts, von denen sich ein Stab in der Mitte befindet und die anderen diesen umgeben. Dieses Stabbündel ist von einer Umhüllung 6 umgeben, die ein Ausknicken der die Druckkräfte übertragenden Stäbe verhindert.

Es können auch rechteckige oder andersförmige Stäbe zu einem Bündel beliebigen Querschnitts verbunden werden. So können beispielsweise mehrere rechteckige Stäbe in einer Ebene in Längsrichtung des Isolierkörpers 3 hintereinander angeordnet werden.

Die in Fig. 3a dargestellte Anordnung zeigt den Isolierkörper 3 im Längsschnitt. Als Druckelemente sind hier nicht wie bei Fig. 1 und 2 Stabbündel, sondern jeweils einzelne Rechteckstäbe 9 vorgesehen, die beispielsweise aus Holz oder Stahl bestehen und im Querschnitt auch rund oder andersförmig ausgebildet sein können. Weiterhin sind durch den Isolierkörper 3 geführte Bewehrungsstäbe 10 angedeutet.

Fig. 3b zeigt den Isolierkörper 3 gemäß Fig. 3a im Querschnitt. Der Rechteckstab 9 erstreckt sich in seiner Längsrichtung über den Isolierkörper 3 hinaus und ist in der Betondecke 1 sowie in der Balkonplatte 2 verankert. Die Enden des Rechteckstabes 9 können mit senkrecht zu seiner Längsrichtung verlaufenden Ankerplatten 11 oder Ankereisen 12 verbunden sein. Es wäre möglich, dann nicht nur Druckkräfte, sondern auch Querkräfte über den Rechteckstab 9 zu übertragen, so daß die schräg durch den Isolierkörper 3 geführten Bewehrungsstäbe entfallen könnten.

Der Einbau der Druckstäbe kann bei den in Fig. 3a und 3b gezeigten Anordnungen beispielsweise durch Einschieben von unten in entsprechende Schlitze im Isolierkörper 3 erfolgen. Bei den Anordnungen mit Einzelstäben oder mit Stabbündeln können diese Druckelemente beispielsweise dadurch eingefügt werden, daß sie von der Seite her in entsprechende Öffnungen im Isolierkörper eingesteckt werden. Nachdem das jeweilige Druckelement im Isolierkörper angeordnet ist, werden die angrenzenden Betonschichten durch Anfüllen von Ortbeton hergestellt. Durch die Haftung am Beton und durch die später auf das Druckelement einwirkenden Druckkräfte wird dieses in seiner Lage gehalten.

Die Fig. 4 zeigt eine weitere Ausführungsform eines Druckelements, das als Rechteckstab 9 ausgebildet ist. Hierbei ist die Länge des Rechteckstabes 9 größer als die durchschnittliche Breite des Isolierkörpers 3. Dieser Fall kann insbesondere dann eintreten, wenn die Längsverschiebungen des vorkragenden Gebäudeteiles eine bestimmte Mindestlänge der Rechteckstäbe 9 erfordern. Der Isolierkörper 3 muß dann im Bereich der Rechteckstäbe 9 entsprechend verbreitert werden.

Vorzugsweise werden die Druckelemente gemäß Fig. 4 so im Isolierkörper angeordnet, daß sie später bei Bedarf ausgetauscht werden können. Hierzu kann es gegebenenfalls erforderlich sein, die Balkonplatte 2 etwas anzuheben, um das Druckelement herauszunehmen und ein neues einzusetzen.

Für die stabförmigen Druckelemente eignen sich alle druckfesten Materialien, so z. B. Stahl, Holz, druckfeste und alterungsbeständige Kunststoffe, Glas, Keramik, Kunststoff-Beton, Kunstharze u. dgl.. Die Stäbe können aus Vollmaterial bestehen, sie können jedoch auch hohl sein. Bei Verwendung hohler Stäbe enthalten diese vorzugsweise im Inneren Versteifungen durch Stege oder Zwischenwände.

## Patentansprüche

1. Wärmedämmendes Bauteil, das zwischen einem von einem Gebäude (1) vorkragenden Gebäudeteil (2) und dem Gebäude (1) angeordnet ist und aus einem länglichen Isolierkörper (3) aus thermisch isolierendem Material mit sich im wesentlichen quer zum Isolierkörper (3) erstreckenden und seitlich vorstehenden Bewehrungselementen besteht, in den ein oder mehrere Druckelemente aus druckfestem Material zur Übertragung von Druckkräften integriert sind, die aus mindestens einem Stab (5; 9) bestehen, der in seiner Längsrichtung quer zum Isolierkörper angeordnet ist, dadurch gekennzeichnet, daß der Stab aufgrund seiner Schlankheit in der Lage ist, temperaturbedingten Längsbewegungen des vorkragenden Gebäudeteils (2) gegenüber dem Gebäude (1) elastisch zu folgen und daß die Enden des Stabes sich in ihrer Längsrichtung über den Isolierkörper (3) hinaus in das Gebäude (1) und in das vorkragende Gebäudeteil (2) jeweils hineinerstrecken.

2. Bauelement nach Anspruch 1, dadurch gekennzeichnet, daß das stabförmige Element (5; 9) rund ist.

3. Bauelement nach Anspruch 1, dadurch gekennzeichnet, daß das stabförmige Element (9) rechteckig ist.

4. Bauelement nach einem der Ansprüche 1 bis 3, dadurch gekennzeichnet, daß das stabförmige Element durch ein Bündel mehrerer parallel nebeneinander verlaufender Stäbe (5; 9) gebildet ist.

5. Bauelement nach Anspruch 4, dadurch gekennzeichnet, daß das Bündel der Stäbe (5; 9) von einer gemeinsamen Umhüllung (6) umgeben ist.

6. Bauelement nach Anspruch 4, dadurch gekennzeichnet, daß das Bündel aus in Längsrichtung des Isolierkörpers (3) hintereinander liegenden rechteckigen Stäben besteht.

7. Bauelement nach Anspruch 3, dadurch gekennzeichnet, daß die längere Kante des rechteckigen stabförmigen Elements (9) senkrecht zur Richtung der temperaturbedingten Längsbewegung des vorkragenden Gebäudeteils (2) verläuft.

8. Bauelement nach einem der vorstehenden Ansprüche, dadurch gekennzeichnet, daß die im vorkragenden Gebäudeteil (2) und im Gebäude (1) verankerten Enden des stabförmigen Elements (9) mit quer zu ihrer Längsrichtung verlaufenden platten- oder stabförmigen Ankereisen (11, 12) verbunden sind.

9. Bauelement nach einem der Ansprüche 1 bis 8, dadurch gekennzeichnet, daß das stabförmige Element in entsprechende Öffnungen im Isolierkörper (3) seitlich oder von unten einsteck-oder einschiebbar ist.

10. Bauelement nach einem der Ansprüche 1 bis 9, dadurch gekennzeichnet, daß der Isolierkörper (3) im Bereich des stabförmigen Elements (9) eine andere Dicke aufweist als in den übrigen Bereichen.

11. Bauelement nach einem der vorstehenden Ansprüche, dadurch gekennzeichnet, daß die Enden der im Bündel angeordneten Stäbe (5) im vorkragenden Gebäudeteil (2) und/ oder im Gebäude (1) auseinanderlaufend angeordnet sind.

12. Bauelement nach einem der Ansprüche 1 bis 11, dadurch gekennzeichnet, daß das stabförmige Element (9) austauschbar angeordnet ist.

13. Bauelement nach einem der Ansprüche 1 bis 12, dadurch gekennzeichnet, daß das stabförmige Element aus Vollmaterial besteht.

14. Bauelementnach einem der Ansprüche 1 bis 12, dadurch gekennzeichnet, daß das stabförmige Element hohl ist.

15. Bauelement nach Anspruch 14, dadurch gekennzeichnet, daß das stabförmige Element mit Innenversteifungen versehen ist.

## Claims

1. A heat insulating structural member which is positioned between a building part (2) projecting from a building (1), and the building (1), and which comprises an elongated insulation body (3) of thermally insulating material and including reinforcing elements which extend substantially transversely of the insulation body (3) and protrude laterally from the latter, which insulation body has integrated therein one or more pressure or compression elements of a compression- resistant material for transmitting compressive forces, said compression members comprising at least one rod (5; 9) having the longitudinal direction thereof positioned transversely of the insulation body, characterized in that the rod, owing to its slender shape, is capable of elastically or resiliently following temperature- induced longitudinal movements of the projecting building part (2) relative to the building (1), and that the ends of the rod extend in their longitudinal direction beyond the insulation body (3) into the building (1) and into the projecting building part (2), respectively.

2. The structural member according to claim 1, characterized in that the rod-shaped member (5; 9) is round (in cross-section).

3. The structural member according to claim 1, characterized in that the rod-shaped member (9) is rectangular (in cross-section).

4. The structural member according to any one of claim 1 to 3, characterized in that the rod-shaped member is formed by a bundle of a plurality of rods (5; 9) extending in parallel side- by-side relationship.

5. The structural member according to claim 4, characterized in that the bundle of the rods (5; 9) is enclosed by a common sheath or cover (6).

6. The structural member according to claim 4, characterized in that said bundle comprises rectangular rods disposed one behind the other in the longitudinal direction of the insulation body (3).

7. The structural member according to claim 3, characterized in that the longer edge of the rectangular rod-shaped member (9) extends perpendicular to the direction of temperature- induced longitudinal movement of the projecting building part (2).

8. The structural member according to any one of the preceding claims, characterized in that the end portions of the rod-shaped member (9) which are anchored in the projecting building part (2) and in the building (1), are connected to plateshaped or rod-shaped tie irons (11, 12) extending transversely of the longitudinal direction of said members.

9. The structural member according to any one of claims 1 to 8, characterized in that the rod-shaped member is adapted to be inserted or slipped from the side or from the bottom into corresponding holes formed in the insulation body (3).

10. The structural member according to any one of claims 1 to 9, characterized in that the insulation body (3) has in the vicinity of the rod-shaped member (9) a thickness different from that in the other portions thereof.

11. The structural member according to any one of the preceding claims, characterized in that the end portions of the bundled rods (5) are arranged to diverge within the projecting building part (2) and/or the building (1).

12. The structural member according to any one of claims 1 to 11, characterized in that the rod-shaped member (9) is arranged so as to be replaceable.

13. The structural member according to any one of claims 1 to 12, characterized in that the rod-shaped member is formed of solid material.

14. The structural member according to any one of claims 1 to 12, characterized in that the rod-shaped member is hollow.

15. The structural member according to claim 14, characterized in that the rod-shaped member is provided with internal stiffeners or reinforcing means.

## Revendications

1. Elément de construction assurant une isolation thermique et prévu pour être monté entre un bâtiment (1) et une partie en saillie (2) de celui-ci, cet élément de construction comportant un corps isolant allongé (3) en matériau thermiquement isolant, pourvu d'éléments d'armature qui s'étendent dans un sens transversal par rapport au corps isolant (3) et qui débordent latéralement en saillie au-delà de ce corps; celui-ci comportant au moins un élément de compression en matériau résistant à la compression, servant à transmettre les efforts de compression et constitué par au moins une tige ou un barreau (5; 9) dont la direction longitudinale est transversale par rapport àu corps isolant; l'élément de construction étant caractérisé en ce qu'il présente une forme allongée qui lui permet d'accompagner élastiquement les déplacements de la partie en saillie (2) du bâtiment (1) par rapport à celui-ci, résultant de variations de température, et en ce que les extrémités de chaque tige ou barreau (5; 9) en saillie longitudinale hors du corps isolant (3) pénètrent respectivement dans le bâtiment (1), et dans la partie en saillie (2) de ce bâtiment.

2. Elément de construction conforme à la revendication 1, caractérisé en ce que l'élément de compression en forme de tige ou de barreau (5; 9) est rond.

3. Elément de construction conforme à la revendication 1, caractérisé en ce que l'élément de compression en forme de barreau (9) est rectangulaire.

4. Elément de construction conforme à l'une des revendications 1 à 3, caractérisé en ce que l'élément de compression allongé est constitué par un faisceau formé par plusieurs tiges juxtaposées (5; 9).

5. Elément de construction conforme à la revendication 4, caractérisé en ce que le faisceau de tiges (5; 9) est enserré dans une gaine commune (6).

6. Elément de construction conforme à la revendication 4, caractérisé en ce que le faisceau est constitué par des barreaux rectangulaires disposés l'un derrière l'autre dans le sens de la longueur du corps isolant (3).

7. Elément de construction conforme à la revendication 3, caractérisé en ce que le grand côté de l'élément de compression en forme de barreau rectangulaire (9) est perpendiculaire à la direction du déplacement longitudinal de la partie en saillie (2) du bâtiment, provoqué par les variations de température.

8. Elément de construction conforme à l'uné des revendications 1 à 7, caractérisé en ce que les extrémités de l'élément de compression en forme de barreau (9) qui sont ancrées respectivement dans la partie en saillie (2) du bâtiment (1) et dans celui-ci, portent des plaquettes ou des ferrures d'ancrage (11, 12), qui sont fixées à ces extrémités et disposées transversalement par rapport à l'axe longitudinal de cet élément de compression.

9. Elément de construction conforme à l'une des revendications 1 à 8, caractérisé en ce que l'élément de compression en forme de barreau est prévu pour être enfoncé ou enfilé latéralement ou par le bas dans des ouvertures correspondantes, ménagées dans le corps isolant (3).

10. Elément de construction conforme à l'une des revendications 1 à 9, caractérisé en ce que le corps isolant (3) présente, à l'endroit de l'élément en forme de barreau (9), une épaisseur différente de celle du reste de ce corps isolant.

11. Elément de construction conforme à l'une des revendications 1 à 10, caractérisé en ce que les extrémités des tiges (5) associées en faisceau, qui sont engagées dans la partie en saillie (2) du bâtiment et/ou dans ce bâtiment (1), sont disposées de manière à diverger entre elles.

12. Elément de construction conforme à l'une des revendications 1 à 11, caractérisé en ce que l'élément en forme de barreau (9) est disposé de manière à pouvoir être remplacé.

13. Elément de construction conforme à l'une des revendications 1 à 12, caractérisé en ce que l'élément en forme de barreau est massif.

14. Elément de construction conforme à l'une des revendications 1 à 12, caractérisé en ce que l'élément en forme de barreau est creux.

15. Elément de construction conforme à la revendication 14, caractérisé en ce que l'élément en forme de barreau creux comporte intérieurement des nervures ou cloisons de raidissement.
